# EUROPÄISCHE PATENTSCHRIFT

(11) **EP 0 345 309 B1**
(45) Veröffentlichungstag und Bekanntmachung des Hinweises auf die Patenterteilung: **15.04.1992**
(21) Anmeldenummer: 88909507.1
(22) Anmeldetag: 17.11.1988
(51) Int. Cl.: B03C 3/10, B03C 3/66

(54) **ELEKTROSTATISCHES FILTER FÜR DIE KONTINUIERLICHE ABSCHEIDUNG VON IN EINEM GASSTROM SUSPENDIERTEN FESTEN ODER FLÜSSIGEN PARTIKELN**
ELECTROSTATIC FILTER FOR CONTINUOUS SEPARATION OF SOLID OR LIQUID PARTICLES SUSPENDED IN A GAS STREAM
FILTRE ELECTROSTATIQUE POUR LA SEPARATION CONTINUE DE PARTICULES SOLIDES OU FLUIDES EN SUSPENSION DANS UN COURANT DE GAZ

(30) Priorität: 27.11.1987 CH 4637/87
(43) Veröffentlichungstag der Anmeldung: 13.12.1989
(73) Patentinhaber: ASEA BROWN BOVERI AG, 5400 Baden (CH)
(72) Erfinder: JODEIT, Harald, D-7890 Waldshut-Tiengen (DE)
(86) Internationale Anmeldenummer: CH8800216
(87) Internationale Veröffentlichungsnummer: WO8904724

(56) Entgegenhaltungen:
- DE-A- 1 457 080
- DE-A- 3 418 112
- US-A- 3 650 092
- US-A- 3 740 927

## Beschreibung

Bei der Erfindung wird ausgegangen von einer elektrostatischen Filtervorrichtung nach dem Oberbegriff des Patentanspruchs 1.

Mit dem Oberbegriff nimmt die Erfindung auf einen Stand der Technik Bezug, wie er aus der DE-A1-3 418 112 bekannt ist. Dort wird eine elektrostatische Entstaubungsvorrichtung mit in Strömungsrichtung angeordneter Sprühelektrode, Spitzen quer zur Strömungsrichtung, und beidseitig gegenüberliegenden, umlaufenden Band-Abscheideelektroden mit bürstenartiger Oberfläche beschrieben. Zwischen den beiden Elektroden kann ein Gitter angeordnet sein, das positiver als die Sprühelektrode, jedoch negativer als die Auffandelektrode aufgeladen ist.

Elektrostatische Filter zur Abscheidung von festen und flüssigen Partikeln finden in der metallurgischen und chemischen Industrie sowie in Kraftwerksanlagen zahlreiche Verwendung. Die Staubabscheidung und Gasreinigung hat insbesondere im Zusammenhang mit den Umweltschutz-Bestimmungen an Bedeutung zugenommen.

Die Erfindung bezieht sich auf die Weiterentwicklung, Verbesserung und Vereinfachung der elektrostatischen Staubabscheidung sowie auf die Verringerung des damit zusammenhängenden apparativen Aufwandes.

Es wird allgemein versucht, die für die Staubabscheidung in Elektrofiltern herrschenden Bedingungen zu verbessern, um zu einer wirksameren Abscheidung und zu einem kleineren apparativen Aufwand zu kommen. Dies gilt vor allem für die Abscheidung von Feinstaub und Flugasche. Mit Hilfe einer als Ionenquelle dienenden Koronaentladung werden geladene Teilchen erzeugt, die im elektrischen Feld an den meist geerdeten Elektroden abgeschieden werden. In der Regel werden mehrere Abscheidestufen eingesetzt. Bereits in der ersten Stufe werden die meisten, vor allem die grösseren Schmutzpartikel erfasst. Die hinteren Filterstufen dienen der Abscheidung der feinen Staubteilchen sowie dem Wiedereinfangen des beim Reinigen der vorderen Elektroden durch Klopfen oder Rütteln freigesetzten Staubes.

Die Staubabscheidung wird durch bewegte Abscheideelektroden mit kontinuierlicher Reinigung verbessert. Bei diesen Verfahren werden elektrisch leitende Metallbänder oder an Ketten befestigte Metallplatten, die in vielen Fällen auch als seitliche Begrenzung des Strömungskanals dienen, in der Regel im "Kreuzstrom" senkrecht zur Strömungsrichtung bewegt. Die Reinigung dieser beweglichen Abscheideelektroden erfolgt meistens mit Hilfe von rotierenden Bürsten vergleiche beispielsweise US-A-3,650,092; US-A-3,701,236; US-A-3,912,467; US-A-4,321,066; ferner H. Asano, M. Ootsuka, T. Yano, "Recent Results of Applications of the Moving Electrode Electrostatic Precipitator for Coal Fired Utility Boilers", Dust Control System Div. Hitachi Plant Engineering + Construction Co., Ltd. 1-13-2, Kita-Ootika Toshima-ku, Tokyo, Japan 170 S.800-804. Andere Vorrichtungen verwenden quer zur Strömungsrichtung liegende durchbrochende Bänder als Abscheideelektrode. Es ist auch schon vorgeschlagen worden, feststehende, unter verschiedenen Potentialen stehende Gitter zur Staubabscheidung zu verwenden (vgl. US-A-3,740,927). Mehrfach-Abscheider in Form parallel gestellter Gitter und Lochbleche abwechselnder Polarität, welche vom Gasstrom senkrecht durchsetzt werden, sind in zahlreichen Schriften bekannt (vgl. u.a. James M. Vincent, "The grid-type electrostatic precipitator", Journal of the air pollution control association, March 1972, p. 200-201).

Die bestehenden elektrostatischen Vorrichtungen zur Entstaubung sind bezüglich Bauvolumen immer noch zu aufwendig. Sie genügen oft nicht den Anforderungen an den Abscheidegrad. Eine Vervollkommung ist daher dringendes Bedürfnis.

Die Erfindung , wie sie im Patentansprüch 1 definiert ist, löst, eine Vorrichtung zur kontinuierlichen elektrostatischen Abscheidung von in einem Gasstrom suspendierten Partikeln anzugeben, die eine höchstmögliche Ausnutzung der aktiven Teile, insbesondere der Abscheideelektrode gestattet, einen hohen Abscheidegrad erzielt, raumsparend ist und möglichst keine Probleme aufwirft, die mit der Verschmutzung der aktiven Teile und ihrer Reinigung verknüpft sind. Die Vorrichtung soll in ihrem Aufbau einfach und kostengünstig sein und sich durch geringen Energieverbrauch und niedrige Wartungsanforderungen auszeichnen. Sie soll insbesondere zur Abscheidung feiner und feinster Staubpartikel geeignet und unabhängig vom Trägergas sein.

Die Erfindung wird anhand der nachfolgenden, durch Figuren näher erläuterten Ausführungsbeispiele beschrieben.

Dabei zeigt:
Fig. 1 schematisch den prinzipiellen Aufbau der Grundausführung eines Elektrofilters mit nur einer Reihe von Steuerelektroden im Zwischenraum zwischen zwei Abscheideelektroden,
Fig. 2 schematisch den prinzipiellen Aufbau einer Ausführung eines Elektrofilters mit nur einer Reihe von Steuerelektroden im Raum nach der zweiten Abscheideelektrode,
Fig. 3 schematisch den prinzipiellen Aufbau einer Ausführung eines Elektrofilters mit einer Reihe von Steuerelektroden im Zwischenraum zwischen zwei Abscheideelektroden und einer Reihe von Steuerelektroden im Raum nach der zweiten Abscheideelektrode,
Fig. 4 schematisch den Aufbau einer Ausführung eines Elektrofilters mit mehreren Sprühelektroden, mehreren Reihen von Steuerelektroden und umlaufender, im Zickzack geführter, mehrfach wirkender, bandförmiger Abscheideelektrode,
Fig. 5 schematisch den Aufbau einer Ausführung eines Elektrofilters mit mehreren Sprühelektroden, mehreren Reihen von Steuerelektroden und mehreren umlaufenden, parallel geführten bandförmigen Abscheideelektroden,
Fig. 6 den prinzipiellen Aufbau (Längsschnitt) einer Ausführung eines Elektrofilters mit umlaufender Abscheideelektrode und nur einer Reihe von Steuerelektroden,
Fig. 7 den prinzipiellen Aufbau (Längsschnitt) einer Ausführungsform eines Elektrofilters mit umlaufender Abscheideelektrode und drei Reihen von Steuerelektroden.

In Fig. 1 ist schematisch der prinzipielle Aufbau der Grundausführung eines Elektrofilters mit nur einer Reihe von Steuerelektroden 6 im Zwischenraum zwischen zwei Abscheideelektroden 5 dargestellt. 1 bezeichnet einen mit Partikeln beladenen Gasstrom, der die quer zur Strömungsrichtung in parallelen Ebenen angeordneten Elektroden senkrecht durchsetzt. 3 ist eine meist negativ aufgeladene (Vorzeichen-)Sprühelektrode, deren den Koronaeffekt ausnutzende Spitzen 4 als Ionenquellen dienen. 5 sind die grundsätzlich als gelochte Bleche, Netze oder Gitter ausgeführten, normalerweise auf Potential Null (Vorzeichen 0) gehaltenen Abscheideelektroden. Im vorliegenden Fall ist mechanisch eine einzige endlos umlaufende, als durchbrochenes Band gestaltete Abscheideelektrode 5 vorhanden. 6 ist die als Rundstäbe ausgebildete Steuerelektrode, die sich auf gleichnamigem Potential wie die Sprühelektrode 3 befindet. Im vorliegenden Fall ist sie negativ aufgeladen (Vorzeichen -). Diese Elektrodenanordnung bedingt ein in Strömungsrichtung liegendes beschleunigendes elektrisches Feld 7 zwischen Sprühelektrode 3 und äusserer Zuführungsseite (mit linksgerichtetem Pfeil angedeutet) der Abscheideelektrode 5. Zwischen der Steuerelektrode 6 und der inneren Zuführungsseite der Abscheideelektrode 5 herrscht das gegen die Strömungsrichtung gerichtete beschleunigende elektrische Feld 8. Das beschleunigende elektrische Feld zwischen der Steuerelektrode 6 und der inneren Rückführungsseite (mit rechtsgerichtetem Pfeil angedeutet) der Abscheideelektrode 5 liegt wieder in Strömungsrichtung. Durch diese Gesamtanordnung der Elektroden wird eine mehrfache Abscheidung erzielt und somit der Abscheidegrad merklich erhöht. Es wird den geladenen Partikeln, im vorliegenden Fall mit negativer Ladung behaftet (Vorzeichen -) mehrfach Gelegenheit gegeben, sich auf der einen und/oder anderen Seite der Abscheideelektrode 5 abzulagern. Dies ist durch die Trajektorien 10 der geladenen Partikel dargestellt. Demnach wird beispielsweise eine Partikel durch das elektrische Feld 8 auf die innere Zuführungsseite der Abscheideelektrode 5 gegen die Strömungsrichtung zurückgestossen.

Fig. 2 stellt schematisch den prinzipiellen Aufbau einer Ausführung eines Elektrofilters mit nur einer Reihe von Steuerelektroden im Raum nach der zweiten Abscheidelektrode dar. 1 ist der Gasstrom, 3 die mit Spitzen 4 versehene Sprühelektrode, 5 die als umlaufendes durchbrochenes Band ausgebildete Abscheideelektrode und 6 die Steuerelektrode in Form paralleler Stäbe. Die Feldverhältnisse im Raum zwischen der Sprühelektrode 4 und der äusseren Zuführungsseite der Abscheideelektrode 5 sind die gleichen wie in Fig. 1 (beschleunigendes elektriches Feld 7). Zwischen der Zuführungsseite und der Rückführungsseite der Abscheidelektrode herrscht das elektrische Feld Null (Vorzeichen 0). Im Raum zwischen der aussenliegenden Steuerelektrode 6 (negatives Potential: Vorzeichen -) und der äusseren Rückführungsseite der Abscheidelektrode 5 (Potential Null: Vorzeichen 0) wird das gegen die Strömungsrichtung gerichtete beschleunigende elektrische Feld 15 aufgespannt. Die Trajektorien 10 geben die Wanderung der geladenen Partikel (Vorzeichen -) auf die Abscheidelektrode 5 zu wieder. Es wird beispielsweise eine Partikel unter dem Einfluss des elektrischen Feldes 15 umgelenkt und gegen die Strömungsrichtung auf die äussere Rückführungsseite der Abscheideelektrode 5 zurückgestossen.

In Fig. 3 ist schematisch der prinzipielle Aufbau einer Ausführung eines Elektrofilters mit einer Reihe von Steuerelektroden 6 im Zwischenraum zwischen zwei Abscheideelektroden 5 und einer Reihe von Steuerelektroden 6 im Raum nach der zweiten Abscheideelektrode 5 dargestellt. Im wesentlichen handelt es sich um eine Superposition der Elektrodenanordnungen der Figuren 1 und 2. Die beschleunigenden elektrischen Felder 7 und 9 sind in Strömungsrichtung, die Felder 8 und 15 gegen die Strömungsrichtung gerichtet. Dementsprechend sind 4 verschiedene Möglichkeiten der Wanderung der hier negativ geladenen Partikel (Vorzeichen -) auf die Abscheideelektroden 5 hin vorhanden. Alle Bezugszeichen entsprechen denjenigen der Figuren 1 und 2.

In Fig. 4 ist schematisch der Aufbau einer Ausführung eines Elektrofilters mit mehreren Sprühelektroden 3, mehreren Reihen von Steuerelektroden 6 und einer umlaufenden, im Zickzack geführten, mehrfach wirkenden, bandörmigen Abscheidelektrode 5 dargestellt. Der Gasstrom 1 durchsetzt mehrere, in parallelen Ebenen angeordnete Elektrodengruppen senkrecht. Die Abscheideelektrode 5 ist als endloses, durchbrochenes Band ausgeführt, das sich mehrmals zwischen eine Sprühelektrode 3 mit Spitzen 4 und eine Reihe von Steuerelektroden 6 resp. zwischen zwei Reihen von Steuerelektroden 6 schiebt. Das Band wird über als Umlenkrollen wirkende Trommeln 11 geführt. Sämtliche Sprühelektroden 3 und sämtliche Steuerlektroden 6 befinden sich auf negativem Potential (Vorzeichen -), während die mehrfach Wirkende Abscheideelektrode 5 auf dem Potential Null, d.h. an Erde, liegt (Vorzeichen 0). Die Sprühelektroden 3 liegen am negativen Pol einer Gleich-Hochspannungsquelle 16 (Spannung U₁), während die Steuerelektroden 6 am negativen Pol einer zweiten Gleich-Hochspannungsquelle 17 (Spannung U₂) liegen. Die positiven Pole beider Hochspannungsquellen sind mit der Abscheideelektrode 5 verbunden und gemeinsam geerdet (Vorzeichen 0). Der Uebersichtlichkeit halber sind die Potentialverbindungen zwischen den Hochspannungsquellen und den Elektroden nur im oberen Teil der Figur eingezeichnet. Durch eine derartige Kaskadenschaltung mehrerer in Strömungsrichtung hintereinander liegender Elektrodengruppen wird der Abscheidegrad insbesondere bei Feinststaub verbessert.

Fig. 5 stellt schematisch den Aufbau einer Ausführung eines Elektrofilters mit mehreren Sprühelektroden 3, mehreren Reihen von Steuerelektroden 6 mehreren umlaufenden, parallel geführten bandförmigen Abscheidelektroden 5 dar. Der Aufbau ist ähnlich demjenigen der Fig. 4, mit dem Unterschied, dass hier 3 separate, im wesentlichen auf gleiche Art geführte, durchbrochene Bänder als Abscheideelektroden 5 verwendet werden. Die Anordnung der Sprühelektroden 3 und der Steuerelektroden 6 ist derjenigen der Fig. 4 ähnlich. Die Potentialverhältnisse sind grundsätzlich die gleichen. Auf eine Darstellung der Spannungsankopplung ist verzichtet worden. Im übrigen sind die Bezugszeichen die gleichen wie in Fig. 4.

In Fig. 6 ist der prinzipielle Aufbau (Längsschnitt) einer Ausführung eines Elektrofilters mit umlaufender Abscheideelektrode 5 und nur einer Reihe von Steuerelektroden 6 dargestellt. 1 ist der mit Partikeln geladene, senkrecht nach unten in einem Kanal 2 geführte Gasstrom. Er durchsetzt die Ebene der Sprühelektrode 3 senkrecht. Dessen Spitzen 4 sind auf einem (beispielsweise quadratischen, rechteckigen oder hexagonalen) Raster angeordnet und weisen in Strömungsrichtung. 5 ist die umlaufende, endlose Abscheideelektrode (beispielsweise als durchbrochenes Band ausgeführt). Die auf ihr abgelagerten Staubpartikel sind als Punkte angedeutet. Als Umlenkrollen für die Abscheideelektrode 5 sind ausserhalb der Kanalwand 2 die in seitlichen Kammern untergebrachten Trommeln 11 vorhanden. Die Bewegungsrichtung ist durch Pfeile angedeutet. Der auf der Abscheideelektrode 5 niedergeschlagene Staub wird durch beidseitig wirkende Abstreifer (Schaber) 12 und durch ebenfalls beidseitig wirkende rotierende Reinigungsbürsten 13 entfernt. Mit 14 ist der Saubaustrag angedeutet, der jedoch in der Regel in der Praxis senkrecht zur Zeichnungsebene erfolgt. Zwischen der Zuführungsseite und der Rückführungsseite der Abscheideelektrode 5 befindet sich die in Form von parallelen Stäben ausgeführte Steuerelektrode 6. Zwischen den im vorliegenden Fall negativ geladenen Spitzen 4, welche als Ionenquelle (Koronaeffekt) dienen, und der äusseren Zuführungsseite der sich auf Potential Null befindlichen Abscheideelektrode 5 wird das beschleunigende elektrische Feld 7 aufgebaut. Es ist in Strömungsrichtung gerichtet. Ein gegen die Strömungsrichtung gerichtetes beschleunigendes elektrisches Feld 8 wird zwischen der negativ geladenen Steuerelektrode 6 und der inneren Zuführungsseite der Asbcheideelektrode 5 aufgespannt. Zwischen der Steuerelektrode 6 und der inneren Rückführungsseite der Abscheideelektrode 5 besteht das in Strömungsrichtung gerichtete beschleunigende elektrische Feld 9. Die Trajektorien 10 deuten die Wanderungswege der geladenen Partikel an. Die aktiven Bauteile 2, 3, 4, 5, 6, 11, 12 und 13 sind in der Regel aus nichtrostendem bzw. korrosionsbeständigem Cr- oder Cr/Ni-Stahl gefertigt.

Fig. 7 zeigt den prinzipiellen Aufbau (Längsschnitt) einer Ausführung eines Elektrofilters mit umlaufender Abscheideelektrode 5 und drei Reihen von Steuerelektroden 6. Die grundsätzliche Konzeption ist ähnlich derjenigen von Fig. 6, wobei sich die Bezugszeichen genau entsprechen. Im Zwischenraum zwischen der innneren Zuführungsseite und der inneren Rückführungsseite der Abscheideelektrode 5 sind jedoch zwei Reihen von Steuerelektroden 6 vorhanden. Ausserdem existiert noch eine weitere Reihe von Steuerelektroden 6 im Raum ausserhalb der äusseren Rückführungsseite der Abscheideelektrode 5.

### AUSFÜHRUNGSBEISPIEL:

Siehe Figur 7 !

Zur Entstaubung eines Gasstromes wurde in einem stark erweiterten Kanal ein elektrostatisches Filter eingebaut. Der mit Partikeln beladene Gasstrom 1 wurde senkrecht von oben nach unten geführt. Der bereits erweiterte Kanal 2 bestand aus einem Blech aus korrosionsbeständigem 18 Cr/8 Ni-Stahl und hatte einen lichten Querschnitt von 2,55 m². Die ebenfalls aus Cr/Ni-Stahl gefertigte Sprühelektrode 3 wies auf einem quadratischen Raster angeordnete Spitzen 4 von 20 mm Länge (in Strömungsrichtung) und 0,8 mm Abrundungsradius auf. Die Spitzen 4 bestanden ebenfalls aus korrosionsbeständigem Cr/Ni-Stahl und hatten einen gegenseitigen Abstand in beiden Hauptrichtungen von je 100 mm. Die umlaufende endlose Abscheideelektrode 5 war in Form von 3, senkrecht zur Zeichnungsebene betrachtet, nebeneinander (hintereinander) angeordneten, parallel und synchron geführten durchbrochenen Stahlbändern ausgeführt. Die Bänder hatten eine Dicke von 0,5 mm und bestanden aus einem korrosionsbeständigen mit, speziellen Zusätzen legierten Cr/Ni-Stahl des Typs 18/8, jedoch mit hoher Steckgrenze im kaltgewalzten, annähernd federharten Zustand. Jedes Band wies in der Bewegungsrichtung angeordnete Schlitze in Form von an den Schmalseiten abgerundeten Langlöchern von 5 mm Breite und 56 mm Länge auf. Der Mittenabstand (Teilung) der Langlöcher in Längsrichtung (Bewegungsrichtung) betrug 119 mm, derjenige in Querrichtung 10 mm. Benachbarte Langlochreihen waren um je eine halbe Teilung in Längsrichtung gegeneinander versetzt. Die Bänder liefen über Trommeln 11 aus Cr/Ni-Stahl, welche einen Durchmesser von 250 mm hatten. Eine der Trommeln 11 war durch einen Elektromotor über ein Getriebe angetrieben. Die Fördergeschwindigkeit war zwischen ca. 1,5 mm/s und 85 mm/s einstellbar, was 1 Umlauf/h bzw. 60 Umläufe/h entsprach. Der Abstand der Bandoberfläche von den Spitzen 4 betrug 70 mm. Die Steuerelektroden 6 waren Stäbe aus Cr/Ni-Stahl mit 10 mm Durchmesser und 100 mm horizontalem Mittenabstand (Teilung) voneinander. Der vertikale Abstand der Mitten der Stäbe von der benachbarten Bandoberfläche betrug je 75 mm, der vertikale Abstand der Mitten der Stäbe unter sich 100 mm. Die Abstreifer (Schaber) 12 sowie die rotierenden Reinigungsbürsten 13 bestanden ebenfalls aus korrosionsbeständigem Cr/Ni-Stahl.

Die Anlage wurde mit einem mit Quarzstaub beladenen Gasstrom 1 betrieben. An die Sprühelektrode 3 wurde der negativ Pol einer Gleich-Hochspannungsquelle gelegt. Der positiv Pol wurde an die Abscheideelektrode 5 gelegt und gleichzeitig geerdet (Potential 0). An die Steuerelektroden 6 wurde der negative Pol einer weiteren Gleich-Hochspannungsquelle gelegt, während deren positiver Pol an Erde lag.

Die Betriebsdaten stellten sich wie folgt:

Die Erfindung ist nicht auf das Ausführungsbeispiel beschränkt. Die Abscheideelektrode 5 ist als durchbrochenes Förderband oder Wandergitter ausgebildet, die Steurelektrode 6 in Form von Stäben, Rastern oder Gittern. Als Mehrfach-Abscheideelektrode 5 sind in Strömungsrichtung hintereinander liegende, gleich- oder gegenlaüfig bewegte Förderbänder vorgesehen. Das Potential der Steuerelektroden 6 ist im allgemeinen demjenigen der Sprühelektrode 3 angepasst. Vorzugsweise wird sein absoluter Wert höher eingestellt als derjenige der Sprühelektrode 3. Im übrigen wird auf die Ausführungsvarianten der Figuren 1 bis 6 verwiesen.

## Patentansprüche

1. Elektrostatische Filtervorrichtung für die kontinuierliche Abscheidung von in einem Gasstrom (1) suspendierten festen oder flüssigen Partikeln
a) mit mindestens einer Sprühelektrode (3), die Entladungsspitzen (4) aufweist, zur Aufladung der Partikel,
b) mit mindestens einer Abscheideelektrode (5) für die Partikel, die als endloses, bewegliches Förderband mit einer Zuführungs- und einer Rückführungsseite ausgebildet ist und
c) mit mindestens einer gitterförmigen bzw. durchbrochenen Steuerelektrode (6), welche gleichnamiges Potential wie die Sprühelektrode (3) aufweist, dadurch gekennzeichnet,
d) dass die mindestens eine Sprühelektrode (3) und Abscheideelektrode (5) durchbrochen ausgebildet sind, derart, dass Partikel durch die Elektroden hindurchtreten können,
e) dass die mindestens eine Sprühelektrode (3), Abscheideelektrode (5) und Steuerelektrode (6) in Ebenen im wesentlichen senkrecht zur Strömungsrichtung des Gasstromes (1) angeordnet sind,
f) dass elektrische Felder (7, 9) zur Beschleunigung der geladenen Partikel im wesentlichen in Richtung des Gasstromes (1) oder in Gegenrichtung dazu angeordnet sind,
g) dass die Entladungsspitzen (4) der Sprühelektrode (3) im wesentlichen in Richtung des Gasstromes (1) angeordnet sind sowie
h) dass die mindestens eine Steuerelektrode (6), in Strömungsrichtung des Gasstromes (1) gesehen, nach der Abscheideelektrode (5), im Zwischenraum zwischen der Ebene ihrer Zuführungsseite und der Ebene ihrer Rückführungsseite
i) und/oder im Raum nach der Rückführungsseite angeordnet ist.

2. Vorichtung nach Anspruch 1, dadurch gekennzeichnet, dass im Zwischenraum zwischen der Ebene der Zuführungsseite und der Rückführungsseite der Abscheideelektrode (5) zwei parallele Steuerelektroden (6) angeordnet sind.

3. Vorrichtung nach Anspruch 1, dadurch gekennzeichnet, dass im Zwischenraum zwischen der Ebene der Zuführungsseite und der Rückführungsseite der Abscheideelektrode (5) zwei parallele Steuerelektrode (6) und im Baum nach der Ebene der Rückführungsseite der Abscheideelektrode (5) eine weitere Steuerelektrode (6) angeordnet ist.

4. Vorrichtung nach Anspruch 1, dadurch gekennzeichnet, dass die Abscheidelektrode (5) als endloses Förderband den Gasstrom (1) mehrfach in Zuführungs- und Rückführungsrichtung quer durchsetzend im Zickzack angeordnet ist.

5. Vorrichtung nach Anspruch 1, dadurch gekennzeichnet, dass die Abscheideelektrode (5) in Form mehrerer, in Strömungsrichtung hintereinander geschalteter gleich-oder gegenläufiger Förderbänder ausgebildet ist.

6. Vorrichtung nach Anspruch 1, dadurch gekennzeichnet, dass, in Strömungsrichtung gesehen mehrere parallel angeordnete, durch mindestens eine Abscheideelektrode (5) voneinander getrennte Sprühelektroden (3) vorgesehen sind.

7. Vorrichtung nach Anspruch 1, dadurch gekennzeichnet, dass die Steuerelektroden (6) unter einem Potential stehen, dessen absoluter Wert höher ist als das Potential der Sprühelektrode (3).

8. Vorrichtung nach einem der Ansprüche 1 bis 7, dadurch gekennzeichnet, dass die mindestens eine Steuerelektrode (6) in Form von in einer Ebene liegenden Stäben ausgebildet ist.

## Claims

1. Electrostatic filter apparatus for the continuous precipitation of solid or liquid particles suspended in a gas stream (1), comprising
a) at least one corona discharge electrode (3) which has discharge tips (4) for charging the particles,
b) at least one precipitation electrode (5) for the particles which is constructed as an endless moveable conveyor belt with a feed and a return side, and
c) at least one grid-type or perforated control electrode (6) which has a similar potential to that of the corona discharge electrode (3), characterised
d) in that the at least one corona discharge electrode (3) and the precipitation electrode (5) are constructed with perforations in such a way that particles can pass through the electrodes,
e) in that the at least one corona discharge electrode (3), precipitation electrode (5) and control electrode (6) are arranged in planes essentially perpendicular to the direction of flow of the gas stream (1),
f) in that electric fields (7, 9) for accelerating the charged particles are arranged essentially in the direction of the gas stream (1) or in the opposite direction thereto,
g) in that the discharge tips (4) of the corona discharge electrode (3) are essentially arranged in the direction of the gas stream (1), and also
h) in that the at least one control electrode (6) is arranged, viewed in the direction of flow of the gas strew (1), downstream of the precipitation electrode (5) in the gap between the plane of its feed side and the plane of its return side
i) and/or is arranged in the space downstream of the return side.

2. Apparatus according to Claim 1, characterised in that two parallel control electrodes (6) are arranged in the gap between the plane of the feed side and the return side of the precipitation electrode (5).

3. Apparatus according to Claim 1, characterised in that two parallel control electrodes (6) are arranged in the gap between the plane of the feed side and the return side of the precipitation electrode (5) and a further control electrode (6) is arranged in the space downstream of the plane of the return side of the precipitation electrode (5).

4. Apparatus according to Claim 1, characterised in that the precipitation electrode (5) is arranged as an endless conveyor belt repeatedly passing transversely through the gas strew (1) in the feed and return direction in a zigzag manner.

5. Apparatus according to Claim 1, characterised in that the precipitation electrode (5) is constructed in the form of a plurality of concurrent or countercurrent conveyor belts arranged behind one another in the direction of flow.

6. Apparatus according to Claim 1, characterised in that, viewed in the flow direction, a plurality of corona discharge electrodes (3) which are arranged in parallel and are separated from one another by at least one precipitation electrode (5) are provided.

7. Apparatus according to Claim 1, characterised in that the control electrodes (6) are at a potential whose absolute value is higher than the potential of the corona discharge electrode (3).

8. Apparatus according to one of Claims 1 to 7, characterised in that the at least one control electrode (6) is in the form of rods situated in one plane.

## Revendications

1. Dispositif de filtration électrostatique pour la collecte continue de particules solides ou liquides en suspension dans un flux gazeux (1), comportant :
a) au moins une électrode d'émission (3) qui présente des pointes de décharge (4), pour charger les particules,
b) au moins une électrode collectrice (5) pour les particules qui a la forme d'une bande sans fin en mouvement comportant un côté d'amenée et un côté de retour, et
c) au moins une électrode de commande ajourée ou en forme de grille (6) qui présente le même potentiel que l'électrode d'émission (3), caractérisé en ce que :
d) ladite au moins une électrode d'émission (3) et l'électrode collectrice (5) sont des électrodes ajourées telles que des particules puissent les traverser,
e) lesdites au moins une électrode d'émission (3), électrode collectrice (5) et électrode de commande (6) sont disposées dans des plans en substance perpendiculaires au sens de l'écoulement du flux gazeux (1),
f) des champs électriques (7, 9) sont prévus pour accélérer les particules chargées en substance dans le sens du flux gazeux (1) ou à l'encontre de celui-ci,
g) les pointes de décharge (4) de l'électrode d'émission (3) sont disposées en substance dans le sens du flux gazeux (1), et
h) ladite au moins une électrode de commande (6), vu dans le sens d'écoulement du flux gazeux (1), est disposée après l'électrode collectrice (5), dans l'intervalle entre le plan de son côté d'amenée et le plan de son côté de retour,
i) et/ou dans l'espace après le côté de retour.

2. Dispositif suivant la revendication 1, caractérisé en ce que, dans l'intervalle entre le plan du côté d'amenée et celui du côté de retour de l'électrode collectrice (5), sont disposées deux électrodes de commande (6) parallèles.

3. Dispositif suivant la revendication 1, caractérisé en ce que, dans l'intervalle entre le plan du côté d'amenée et celui du côté de retour de l'électrode collectrice (5), sont disposées deux électrodes de commande (6) parallèles et, dans l'espace situé après le plan du côté de retour de l'électrode collectrice (5), est disposée une autre électrode de commande (6).

4. Dispositif suivant la revendication 1, caractérisé en ce que l'électrode collectrice (5) est disposée en zigzag sous la forme d'une bande transporteuse sans fin traversant le flux gazeux (1) plusieurs fois, perpendiculairement, dans le sens d'amenée et dans le sens de retour.

5. Dispositif suivant la revendication 1, caractérisé en ce que l'électrode collectrice (5) a la forme de plusieurs bandes transporteuses mobiles dans le même sens ou en sens opposés et disposées l'une derrière l'autre dans le sens de l'écoulement.

6. Dispositif suivant la revendication 1, caractérisé en ce que, vu dans le sens de l'écoulement, plusieurs électrodes d'émission (3) parallèles l'une à l'autre sont prévues séparées par au moins une électrode collectrice (5).

7. Dispositif suivant la revendication 1, caractérisé en ce que les électrodes de commande (6) portent un potentiel dont la valeur absolue est supérieure à celle du potentiel de l'électrode d'émission (3).

8. Dispositif suivant l'une quelconque des revendications 1 à 7, caractérisé en ce que ladite au moins une électrode de commande (6) a la forme de barreaux situés dans un plan.
